# FASCICULE DE BREVET EUROPEEN

(11) **EP 0 452 254 B1**
(45) Date de publication et mention de la délivrance du brevet: **14.06.1995**
(21) Numéro de dépôt: 91810157.7
(22) Date de dépôt: 11.03.1991
(51) Int. Cl.: G04B 27/08, G04C 3/00

(54) **Dispositif de commande de fonctions par le fond du boîtier d'une montre**
Funktionssteuerungsvorrichtung im Boden eines Uhrengehäuses
Operating device in the back cover of a watch case

(30) Priorité: 11.04.1990 CH 1234/90
(43) Date de publication de la demande: 16.10.1991
(73) Titulaire: FABRIQUE D'EBAUCHES DE SONCEBOZ S.A., CH-2605 Sonceboz (CH)
(72) Inventeur: Brisa, Anton, CH-2545 Selzach (CH); Zaslawsky, Abraham, CH-2000 Neuchâtel (CH)
(74) Mandataire: Fischer, Franz Josef

(56) Documents cités:
- EP-A- 0 224 030
- EP-A- 0 312 857
- CH-A- 1 562 275
- FR-A- 1 025 563
- FR-A- 2 582 821
- SU-A- 501 388
- US-A- 4 108 340
- PATENT ABSTRACTS OF JAPAN vol. 6, no. 62 (P-111)(940) 21 avril 1982 & JP-A-57 3070

## Description

La commande des différentes fonctions d'une montre-bracelet se fait généralement par un ou plusieurs organes de commande disposés sur le pourtour du boîtier, notamment par la couronne de remontage et/ou différents boutons-poussoirs.

Pour des raisons esthétiques, il peut être intéressant de loger ces commandes en un endroit invisible lorsque la montre-bracelet est portée, cet endroit invisible étant le fond du boîtier. D'autre part, lorsque ladite montre-bracelet est construite de manière étanche, la présence de la couronne de remontage et/ou de boutons-poussoirs traversant le boîtier sont des points faibles concernant l'étanchéité de la montre et nécessitent généralement des solutions compliquées et coûteuses afin que l'étanchéité de ces passages soit assurée.

Des systèmes de commande de fonctions par le fond du boîtier ont déjà été développés; en particulier les demandes de brevet FR-A-2.530.045 et FR-A-2.582.821 mentionnent des montres-bracelets dont la mise à l'heure est commandée par une pression sur le fond déformable d'un boîtier en matière plastique. Dans ces cas, toute ou une portion importante de la surface du fond étant déformable, la commande peut être actionnée intempestivement si la montre-bracelet est trop serrée contre le poignet ou par la pression hydraulique lorsque la montre en question est plongée dans l'eau. D'autre part, afin de pouvoir transmettre la commande depuis le fond en matière plastique, vers l'électronique du mouvement, des contacts spéciaux sont prévus sur le fond du mouvement, ce qui renchérit le coût de la montre. Il en est de même dans le document SU-A-501.388 qui décrit un dispositif de contact actionnable par une pointe, mais où ledit dispositif forme un assemblage spécial qui est ajouté au fond de boîtier. Le brevet FR-A-1.025.563, la demande EP-A-224.030 ainsi que le Patent Abstract of Japan concernant le brevet JP-A-57-3070 mentionnent aussi des dispositifs actionnables par le fond du boîtier mais nécessitant des contacts supplémentaires à inclure au mouvement.

Le dispositif de commande par le fond selon l'invention se propose de pallier à ces inconvénients en fournissant une montre-bracelet dont la commande des fonctions ne peut être actionnée qu'à l'aide d'une pointe quelconque, par exemple une pointe de stylo ou alors la pointe d'une tige spécialement prévue à cet effet, ce qui fait qu'aucune action autre, par exemple un trop fort serrage autour du poignet, ou alors la pression hydraulique, ne peut commander intempestivement la ou les fonctions de la montre.

D'autre part, afin de diminuer le coût de production d'une telle montre, la transmission de la commande entre le fond et le circuit électronique doit se faire sans qu'il soit nécessaire de prévoir une ou plusieurs pièces supplémentaires à cet effet.

De plus, il peut être intéressant de ne pas seulement limiter l'emploi d'un dispositif de commande par le fond aux boîtiers en matière plastique, mais aussi de pouvoir prévoir de tels dispositifs sur des boîtiers métalliques.

Afin de remplir ces exigences, le dispositif de commande par le fond des fonctions d'une montre-bracelet comporte les caractéristiques mentionnées dans les revendications.

Le détail et le fonctionnement du dispositif sont expliqués à partir du dessin en annexe avec les figures où:
la figure 1 représente une portion de montre-bracelet vue en coupe comprenant une première forme d'exécution d'un dispositif de commande par le fond et
la figure 2 représente une vue d'un mouvement commandable par le fond du boîtier.

Sur la figure 1, on a un boîtier de montre 1, dans lequel le mouvement 2 est fixé de manière tout à fait conventionnelle; dans le cas représenté ici, seul un faible espace subsiste entre le fond 20 du mouvement 2 et le fond 10 du boîtier 1. Ce boîtier 1, ici en matière synthétique, est fait en une seule pièce, incluant le fond 10. Ce fond 10 est construit afin d'être assez rigide pour ne pas se déformer, sauf la partie centrale dudit fond comprenant en particulier une cavité 11, de forme hémisphérique et qui est déformable, respectivement susceptible de s'enfoncer, sous l'action d'une pointe 12 quelconque. Lors de son mouvement de déformation, la partie centrale 13 du fond 10, située directement à l'opposé de la cavité 11, vient appuyer sur une partie élastique en rehaussement 22 d'une pièce métallique 21 du mouvement 2, dont on verra la fonction principale plus loin. Par la poursuite du mouvement d'enfoncement de la partie centrale 13, la partie élastique en rehaussement 22 vient en contact avec un contact de piste 23 d'un circuit électronique commandant ainsi la fonction désirée, soit généralement la fonction de remise à l'heure. Vu que le contact entre la partie élastique en rehaussement 22 et le contact de piste 23 ne peut être commandé intempestivement, mais seulement sous l'action de la pointe 12 agissant sur la cavité 11, il n'est pas nécessaire de prévoir un déblocage séparé de la commande de la fonction.

Comme il a été dit plus haut, la pointe 12 peut être une pointe de stylo ou d'un autre accessoire courant, ou alors être la pointe d'une tige ad-hoc prévue à cet effet et logée en cas de non-emploi dans un alésage prévu dans l'épaisseur du boîtier duquel il est facile de la retirer pour emploi.

Le mouvement 2 représenté à la figure 2 du côté du fond de boîtier, comporte en particulier un écran magnétique 21 comprenant un prolongement élastique rehaussé 22; c'est cette partie élastique rehaussée 22 qui lorsqu'on appuie dessus vient établir un contact avec le contact de piste 23 reliée à un circuit de commande électronique 24. Ainsi, il n'est pas nécessaire de prévoir une pièce supplémentaire afin d'assurer le contact, celui-ci étant produit entre deux éléments, l'écran 21 et le contact de piste 23 déjà existant dans le mouvement 2, seuls le prolongement de l'écran 21 et le rehaussement élastique 22 sont adaptés au dispositif de commande par le fond. De manière avantageuse, le contact de piste 23 sera situé au centre du calibre, de même que la partie terminale du rehaussement élastique 22, afin que lors de l'insertion du mouvement 2 dans le boîtier, ces deux éléments viennent automatiquement se loger en face de la partie centrale du fond de boîtier où se trouve la partie déformable du fond de boîtier.

Vu qu'il n'est pas nécessaire de déverrouiller la fonction avant de la commander, il est possible de commander une ou plusieurs fonctions à l'aide d'un seul dispositif de commande selon l'invention, par exemple en pressant tout d'abord selon un code prédéterminé, respectivement selon une durée donnée, afin de différencier les fonctions commandées; rien ne s'oppose de plus à ce que le fond de boîtier soit muni de plusieurs dispositifs de commande selon l'invention, placés en des endroits choisis du fond, soit en face de différents contacts de pistes, afin de commander une pluralité de fonctions différentes selon les besoins.

Ainsi, le dispositif de commande de fonctions par le fond d'un boîtier de montre selon l'invention remplit à satisfaction les exigences posées, soit une amélioration esthétique de la montre en supprimant la couronne de remontage et/ou d'éventuels boutons-poussoirs situés sur le pourtour du boîtier; de plus, de par la conception du système proposé, aucune commande intempestive ne peut être actionnée, que ce soit en serrant trop fort le boîtier contre le poignet ou par l'action de la pression hydraulique lorsque l'utilisateur plonge avec sa montre; la conception du système proposé est avantageuse dans la mesure où le mouvement ne nécessite aucune pièce complémentaire, mais une simple adaptation d'éléments existants; enfin le dispositif de commande selon l'invention s'adapte tant aux boîtiers en matière synthétique qu'aux boîtiers métalliques.

Dans le cas de boîtes non monobloc, à fond séparé, il n'est pas nécessaire de prévoir un positionnement angulaire du fond car la partie déformable est située exactement en son centre.

## Revendications

1. Dispositif de commande d'une fonction sur une montre-bracelet, ladite commande étant effectuée au moyen d'une pointe (12), caractérisé en ce que ladite pointe (12) agit sur une partie centrale (11) déformable du fond (10) du boîtier de ladite montre-bracelet venue d'une pièce avec ledit fond (10), ladite partie centrale déformable du fond transmettant un mouvement mécanique à une portion de pièce (22) faisant déjà partie du mouvement de ladite montre-bracelet, afin d'établir un contact électrique avec un contact de piste (23) faisant aussi partie du mouvement de ladite montre.

2. Dispositif selon la revendication 1, caractérisé en ce que ladite portion de pièce (22) faisant déjà partie du mouvement de la montre-bracelet est un prolongement de l'écran magnétique (21).

3. Dispositif selon la revendication 1 ou 2, caractérisé en ce que la partie centrale déformable du fond de boîtier de la montre-bracelet comprend une cavité (11) de forme approximativement hémisphérique faite dans ledit fond de boîtier.

4. Dispositif selon la revendication 3, caractérisé en ce que ledit fond de boîtier est en matière synthétique.

5. Dispositif selon la revendication 3, caractérisé en ce que ledit fond de boîtier est métallique.

6. Dispositif selon l'une des revendications précédentes, caractérisé en ce qu'une pointe amovible est logée dans une partie du boîtier de ladite pièce d'horlogerie.

7. Dispositif selon l'une des revendications précédentes, caractérisé en ce que la fonction commandée est une mise à l'heure de la montre-bracelet.

8. Dispositif selon l'une des revendications précédentes, caractérisé en ce que la fonction commandée est une autre fonction que la mise à l'heure de la montre-bracelet.

9. Montre-bracelet caractérisée en ce qu'elle comporte un ou plusieurs dispositifs selon l'une des revendications précédentes.

## Patentansprüche

1. Vorrichtung zum Steuern einer Funktion bei einer Armbanduhr, wobei die Steuerung mit einem Stachel (12) vorgenommen wird, dadurch gekennzeichnet, dass der Stachel (12) auf einen deformierbaren zentralen Bereich (11) des Bodens (10) des Gehäuses der Armbanduhr wirkt, wobei der zentrale Bereich mit dem Boden (10) aus einem Stück ist und dass der deformierbare zentrale Bereich des Bodens eine mechanische Bewegung an einen Teil eines Stückes (22) überträgt, welches bereits zum Uhrwerk der Armbanduhr gehört, um dadurch einen elektrischen Kontakt mit einer Kontaktbahn (23) herzustellen, welche ebenfalls ein Teil des Uhrwerkes der Uhr ist.

2. Vorrichtung nach Anspruch 1, dadurch gekennzeichnet, dass der Teil des Stückes (22), der bereits zum Uhrwerk der Armbanduhr gehört, eine Verlängerung einer magnetischen Abschirmung (21) ist.

3. Vorrichtung nach Anspruch 1 oder 2, dadurch gekennzeichnet, dass der deformierbare zentrale Bereich des Gehäusebodens der Armbanduhr eine angenähert halbkugelförmige Vertiefung, welche im Gehäuseboden angebracht ist, umfasst.

4. Vorrichtung nach Anspruch 3, dadurch gekennzeichnet, dass der Gehäuseboden aus einem synthetischen Material hergestellt ist.

5. Vorrichtung nach Anspruch 3, dadurch gekennzeichnet, dass der Gehäuseboden metallisch ist.

6. Vorrichtung nach einem der Ansprüche 1 bis 5, dadurch gekennzeichnet, dass der Stachel abnehmbar und in einem Bereich des Gehäuses der Uhr angeordnet ist.

7. Vorrichtung nach einem der Ansprüche 1 bis 6, dadurch gekennzeichnet, dass die gesteuerte Funktion das Einstellen der Zeit der Armbanduhr ist.

8. Vorrichtung nach einem der Ansprüche 1 bis 7, dadurch gekennzeichnet, dass die gesteuerte Funktion eine andere Funktion ist als das Einstellen der Zeit der Armbanduhr.

9. Armbanduhr mit einer oder mehreren Vorrichtungen gemäss einem der Ansprüche 1 bis 8.

## Claims

1. Device for control of an operation on a wristwatch, the said control being carried out by means of a pick (12), characterized in that the said pick (12) acts upon a central mouldable part (11) of the back cover (10) of the case of the said wristwatch which is one piece with the said back cover (10), the said central mouldable part transmitting a mechanical movement to a portion of a part (22) being already part of the movement of the said wrist-watch, in order to establish electrical contact with a contact track (23) forming also part of the movement of the said watch.

2. Device according to claim 1, characterized in that each said portion of a part (22) forming already part of the movement of the wristwatch is an extension of the magnetic screen (21).

3. Device according to claim 1 or 2, characterized in that the mouldable central part of the back cover of the wristwatch comprises a cavity (11) of approximately hemispherical form made in the said back cover of the case.

4. Device according to claim 3, characterized in that the said back cover of the case is of synthetic material.

5. Device according to claim 3, characterized in that the said back cover of the case is metallic.

6. Device according to one of the preceding claims, characterized in that a removable pick is accommodated in a part of the case of the said timepiece.

7. Device according to one of the preceding claims, characterized in that the operation controlled is a hand-setting of the wristwatch.

8. Device according to one of the preceding claims, characterized in that the operation controlled is an operation other than the hand-setting of the wristwatch.

9. Wristwatch characterized in that it has one or more devices according to one of the preceding claims.
